# EUROPÄISCHE PATENTSCHRIFT

(11) **EP 0 097 203 B1**
(45) Veröffentlichungstag und Bekanntmachung des Hinweises auf die Patenterteilung: **22.06.1988**
(21) Anmeldenummer: 82109732.6
(22) Anmeldetag: 21.10.1982
(51) Int. Cl.: G07F 7/08

(54) **Verfahren zur Erkennung von gefälschten Datenträgern sowie Datenträger zur Durchführung des Verfahrens**
Recognition method for counterfeit data carriers, and data carrier for carrying out the method
Système de détection de supports de données falsifiées et support de données utilisé dans ce système

(30) Priorität: 19.06.1982 DE 3223034
(43) Veröffentlichungstag der Anmeldung: 04.01.1984
(73) Patentinhaber: Mico Datensysteme GmbH, D-7252 Weil der Stadt 5 (DE)
(72) Erfinder: Walter, Hans-Jürgen, D-7252 Weil der Stadt 5 (DE)
(74) Vertreter: Weber, Otto-Ernst, Dipl.-Phys.

(56) Entgegenhaltungen:
- FR-A- 2 496 294
- US-A- 3 657 702
- US-A- 3 662 343
- US-A- 4 048 475
- IBM TECHNICAL DISCLOSURE BULLETIN, Band 16, Nr. 1, Juni 1973, Seite 286, New York, US, M.A. AUSLANDER et al.: "Magnetic card access control."

## Beschreibung

Die Erfindung betrifft ein im Oberbegriff des Anspruchs 1 beschriebenes Verfahren zur Erkennung von gefälschten Datenträgern, insbesondere von kopierten Magnetkarten, auf denen ausser Identifikationsdaten und anderen Daten ein finanzielles Guthaben speicherbar ist.

Die Erfindung bezieht sich weiterhin auf einen Datenträger zur Durchführung des erfindungsgemässen Verfahrens, wie er im Oberbegriff des Anspruches 9 niedergelegt ist.

Ein Verfahren sowie ein Datenträger der vorstehend genannten Art ist aus der US-A-4 048 475 bekannt. Hierbei wird zur Verhinderung einer unberechtigten Benutzung des Datenträgers bzw. einer unberechtigten Abberufung von Automatenleistungen eine zur Identifikation des Datenträgers dienende Laufnummer ausgewertet. Ferner wird auf dem Datenträger die Anzahl der bisherigen Benutzungsvorgänge festgehalten und bei jeder Kartenbenutzung aktualisiert. Auf diese Weise soll die Benutzung von unerlaubt duplizierten Karten verhindert werden, da die unterschiedliche Anzahl von Benutzungsvorgängen auf kopierten Karten erkannt werden kann. Ein ähnliches Verfahren, welches das Erkennen von gefälschten Magnetkarten erlaubt, ist aus IBM Technical Disclosure Bulletin, Vol. 16, No. 1, June 1973, S. 286, bekannt.

Der Erfindung liegt die Aufgabe zugrunde, ein Verfahren zur Erkennung von gefälschten Datenträgern sowie von zugehörigen Datenträgern der eingangs näher genannten Art zu schaffen, mit welchen bei sehr geringem gerätetechnischem Aufwand eine zumindest so hohe Sicherheit gegen die Verwendung von gefläschten Datenträgern erreichbar ist, dass praktisch kein Anreiz mehr zur Verwendung von gefälschten Datenträgern besteht.

Zur verfahrensmässigen Lösung dieser Aufgabe sieht die Erfindung folgende Verfahrensschritte vor:

Es wird die auf dem vorliegenden Datenträger vermerkte Laufnummer wenigstens eines anderen Datenträgers gelesen, die bei einem vorhergehenden Benutzungsvorgang des vorliegenden Datenträgers von dem dabei benutzten Automaten auf den vorliegenden Datenträger aufgebracht worden ist;

es wird die auf dem vorliegenden Datenträger vermerkte Anzahl der bisherigen Benutzungsvorgänge des wenigstens einen anderen Datenträgers gelesen, die bei dem vorhergehenden Benutzungsvorgang des vorliegenden Datenträgers von dem dabei benutzten Automaten auf den vorliegenden Datenträger aufgebracht worden ist;

es wird auf den vorliegenden Datenträger die im gegenwärtig benutzten Automaten gespeicherte Laufnummer wenigstens eines im gegenwärtig benutzten Automaten zuvor verwendeten Datenträgers aufgebracht;

es wird auf den vorliegenden Datenträger die im gegenwärtig benutzten Automaten gespeicherte Anzahl der Benutzungsvorgänge des wenigstens einen im gegenwärtig benutzten Automaten zuvor verwendeten Datenträgers aufgebracht und

es wird die im gegenwärtig benutzten Automaten gespeicherte Anzahl der bisherigen Benutzungsvorgänge des vorliegenden Datenträgers mit der gelesenen Anzahl seiner bisherigen Benutzungsvorgänge verglichen und ein Fälschungserkennungssignal ausgelöst, wenn die gelesene Anzahl kleiner ist als die gespeicherte Anzahl der Benutzungsvorgänge.

Für die meisten praktischen Anwendungsfälle wird es ausreichend sein, dass auf den vorliegenden Datenträger die im gegenwärtig benutzten Automaten gespeicherte Laufnummer und die Anzahl der Benutzungsvorgänge eines einzigen zuvor im gegenwärtig benutzten Automaten verwendeten Datenträgers aufgebracht werden. Natürlich können zur Gewährleistung einer noch höheren Sicherheit eine grössere Anzahl von zuvor im gegenwärtig benutzten Automaten verwendeten Datenträgern herangezogen werden.

Wen jedoch ein einziger zuvor benutzter Datenträger als ausreichend angesehen wird, lässt sich eine besonders wirksame Aktualisierung dadurch erreichen, dass die Laufnummer und Anzahl der Benutzungsvorgänge des unmittelbar zuvor verwendeten Datenträgers aufgebracht werden.

Eine besonders bevorzugte Ausführungsform des erfindungsgemässen Verfahrens sieht vor, dass nach der Auslösung eines Fälschungserkennungssignals der als Fälschung erkannte Datenträger vom Automaten einbehalten und somit dem Zugriff des Benutzers entzogen wird. Auf diese Weise wird nicht nur eine zuverlässige Beweissicherung gewährleistet, es wird vielmehr auch jeder weitere Missbrauch mit einem gefälschten Datenträger von vorneherein ausgeschlossen. Zusätzlich dürfte auch die psychologische Wirkung auf den Benutzer eines gefälschten Datenträgers dadurch besonders stark sein, dass der gefälschte Datenträger seinem Zugriff entzogen wird.

Eine besonders rasche und wirksame Verbreitung der Tatsache, dass ein bestimmter Datenträger als Fälschung erkannt wurde, lässt sich vorzugsweise dadurch erreichen, dass nach der Erkennung eines gefälschten Datenträgers vorübergehend, für eine vorgebbare Anzahl von nachfolgenden Benutzungsvorgängen jeweils die Laufnummer und Anzahl der Benutzungsvorgänge des gefälschten Datenträgers auf den bei einer Benutzung jeweils vorliegenden Datenträger aufgebracht werden. Dabei kann vorzugsweise vorgesehen sein, dass die Laufnummer und Anzahl der Benutzungsvorgänge des gefälschten Datenträgers bei zehn nachfolgenden Benutzungsvorgängen aufgebracht werden.

Eine besonders zuverlässige Erkennung des gefälschten Datenträgers in den übrigen Automaten wird dadurch begünstigt, dass unmittelbar nach der Erkennung eines gefälschten Datenträgers, dessen Anzahl der Benutzungsvorgänge auf «0» gesetzt wird. Die Verbreitung der Information über den als Fälschung erkannten Datenträger auf die übrigen Automaten innerhalb eines bestimmten Bereiches wird erfindungsgemäss dadurch erreicht, dass folgende Speicher auf dem Datenträger vorhanden sind:

Ein Speicher (MBKLN) für die Laufnummer eines Automaten-Vorbenutzers und

ein Speicher (MBVGZ) für einen Vorgangszähler, in welchem die Anzahl der Benutzungsvorgänge des Datenträgers des Automaten-Vorbenutzers speicherbar ist.

Es wird gemäss der Erfindung die Information über einen als Fälschung erkannten Datenträger mit lawinenartig anwachsender Geschwindigkeit auf alle übrigen Automaten in dem Benutzungsbereich übertragen. Es wird dadurch die Wahrscheinlichkeit beliebig gering, dass eine Fälschung unerkannt bleibt.

Es ist jedoch theoretisch denkbar, dass eine Anzahl von Datenträgern gefälscht wird, in denen beispielsweise Magnetkarten, die auch als Girokarten bezeichnet werden können, einfach kopiert werden. Es könnten dann solche Kopien (Fälschungen) zu einer Zeit in verschiedenen Automaten verwendet werden, in welcher eine gemäss der Erfindung vorgesehene indirekte Übertragung und Verbreitung der Fälschungs-Information dadurch verhindert wird, dass keine anderen Personen anwesend sind. Dieser theoretisch denkbare Fall widerspricht jedoch grundsätzlich dem Sinn des Aufstellens von Automaten und kann als Sonderfall betrachtet werden, dem auch mit gesonderten Massnahmen wirksam begegnet werden kann. Es kann beispielsweise vorgesehen sein, dass grundsätzlich das in einem zugelassenen Bereich vorhandene Berechtigungssystem in vorgegebenen Zeitabständen aktiviert werden muss. Dies kann beispielsweise folgendermassen geschehen: An einer zentralen Stelle wird ein Berechtigungscode mit Hilfe von Zufallszahlen ausgegeben. Es muss zu diesem Zweck ein bestimmter Datenträger, beispielsweise eine Girokarte an der zentralen Stelle vorgelegt werden, an welcher sie überprüft und mit einem für eine bestimmte Zeit gültigen Berechtigungscode versehen wird. Sämtliche Automaten im zugelassenen Bereich akzeptieren nur noch Datenträger mit einem gültigen Berechtigungscode. Bei diesem System kann an der zentralen Stelle eine Fälschung eines Datenträgers zuverlässig erkannt und von der weiteren missbräuchlichen Benutzung ausgenommen werden.

Ein zur Durchführung des erfindungsgemässen Verfahrens besonders gut geeigneter Datenträger zeichnet sich dadurch aus, dass der Datenträger als Magnetkarte ausgebildet ist, auf welcher die Daten magnetisch kodiert gespeichert sind, und zwar in den oben bereits genannten Speichern. Vorteilhafterweise ist die Anordnung dabei derart getroffen, dass die Daten in einer vorgebbaren Kartenspur speicherbar sind.

Insgesamt lässt sich feststellen, dass gemäss der Erfindung ein ausserordentlich flexibles und im praktischen Gebrauch zuverlässiges System zur Erkennung von gefälschten Datenträgern wie Magnetkarten erreicht ist. Es kann das erfindungsgemässe Verfahren auch den Erfordernissen des Einzelfalls problemlos angepasst werden, und zwar auch im Hinblick auf den zur Erkennung von Fälschungen jeweils gerechtfertigten Aufwand.

Die Erfindeung wird nachfolgend beispielsweise anhand der Zeichnung beschrieben; in dieser zeigt die einzige Figur ein Flussdiagramm in welchem diejenigen Vorgänge veranschaulicht sind, welche dann ablaufen, wenn ein Datenträger zum Bezug einer Automatenleistung bei einem Automaten vorgelegt wird.

Ein Datenträger wird nachfolgend auch kurz als Magnetkarte oder auch als Girokarte bezeichnet.

Neben anderen Daten enthält jede Girokarte wenigstens vier Speicherplätze, auf denen zur Erkennung von Fälschungen verwendbare Daten speicherbar sind. Nachfolgend werden für die vier vorzugsweise verwendeten Speicher die im Flussdiagramm verwendeten Kurzbezeichnungen und der jeweils zugehörige Speicherinhalt angegeben:
1. MBKLN enthält die Kartenlaufnummer des Automatenvorbenutzers,
2. MBVGZ enthält den Vorgangszähler des Automatenvorbenutzers,
3. MKKLN enthält die Kartenlaufnummer der gegenwärtig verwendeten Magnetkarte und
4. MKVGZ enthält den Vorgangszähler der gegenwärtig verwendeten Magnetkarte.

Die Kartenlaufnummer einer bestimmten Magnetkarte wird bei der Erstausstellung fortlaufend vergeben und ermöglicht somit eine eindeutige Identifizierung jeder ausgegebenen Magnetkarte.

Der Vorgangszähler wird bei der Erstausstellung einer Magnetkarte auf «Eins" gestellt und bei jeder Verwendung der Magnetkarte im Automaten um «Eins" erhöht.

Unter einem Automatenvorbenutzer wird ein solcher Benutzer verstanden, der zufällig vor demjenigen Inhaber einer Magnetkarte einen bestimmten Automaten benutzt hat, welchem gegenwärtig eine Magnetkarte zum Bezug einer Automatenleistung vorliegt.

Wenn eine bestimmte Magnetkarte einem Automaten zur Benutzung, d. h. zum Bezug einer Automatenleistung vorgelegt wird, laufen folgende Vorgänge ab:
Es wird der Inhalt der gesamten Magnetkarte vom Automaten gelesen.

Nachdem der gewünschte Bezugsvorgang für den Automaten freigegeben wurde, wird der Vorgangszähler der vorliegenden Magnetkarte, ausser der Abbuchung des entsprechenden Warenpreises, um «Eins" erhöht. Diese Erhöhung erfolgt in derjenigen Speicherzelle, welche der zugehörigen Kartenlaufnummer zugeordnet ist.

Der auf diese Weise aktualisierte Vorgangszähler wird mit den übrigen für die Abwicklung des Geschäftes erforderlichen Daten auf die Magnetkarte zurückgeschrieben.

Zusätzlich werden der Vorgangszähler und die Kartenlaufnummer des Automatenvorbenutzers, genauer gesagt einer entsprechenden Magnetkarte, ebenfalls auf die gegenwärtig in der Benutzung befindliche Magnetkarte übertragen.

Eine Magnetkarte oder allgemein ein Datenträger gilt als korrekt, wenn der Zählerstand des Vorgangszählers auf dem Datenträger gleich oder grösser ist als der im Automaten, der gerade benutzt wird, für diesen Datenträger abgespeicherte Zählerstand des Vorgangszählers.

Wenn ein Datenträger gefälscht ist, beispielsweise eine Magnetkarte kopiert wurde, so haben das Original und die Kopie den gleichen Zählerstand des Vorgangszählers und natürlich auch die gleiche Kartenlaufnummer. Bei der Benutzung des Originals oder der Kopie erfolgt die oben beschriebene Vorgehensweise der Aktualisierung. Sobald nach der Benutzung des Originals die Kopie dem Automaten vorgelegt wird, kann diese Kopie dadurch als Fälschung erkannt werden, dass der Zählerstand des Vorgangszählers kleiner ist als der im Automaten abgespeicherte Zählerstand. Die Magnetkarte oder allgemein der Datenträger wird dann gemäss den obigen Erläuterungen einbehalten.

Da von einer unterschiedlichen Frequentierung der verschiedenen Automaten durch die einzelnen Benutzer auszugehen ist, werden die Vorgangszähler unabhängig von den Gewohnheiten eines bestimmten Benutzers und ohne seinen Einfluss dadurch aktualisiert, dass jeder Benutzer, ohne dies verhindern zu können, den Vorgangszähler und die Kartenlaufnummer des Automatenvorbenutzers mit auf seine Magnetkarte geschrieben bekommt. Dadurch erfolgt eine indirekte und dem Einfluss der Benutzer entzogene Kommunikation zwischen allen Automaten im zugelassenen Anwendungsbereich, so dass dadurch auch die Information über einen unter Umständen gefälschten Datenträger wie eine kopierte Magnetkarte rasch verbreitet wird.

Sobald eine Magnetkarte als Kopie erkannt worden ist, wird der Vorgangszähler auf «Null» gesetzt, und es wird dieser Zählerstand zusammen mit der zugehörigen Kartenlaufnummer im Automaten registriert.

Es werden dann bei den nächsten zahn Benutzungsvorgängen anstatt der Kartenlaufnummer und der zugehörigen Vorgangszähler des jeweiligen Automatenvorbenutzers bzw. seines Datenträgers die Kartenlaufnummer, deren Kopie entdeckt wurde, mit dem Zählerstand «Null» des Vorgangszählers eingeschrieben.

Auf diese Weise wird dafür gesorgt, dass die Kartenlaufnummer der kopierten Magnetkarte (Fälschung) auf schnellstem Weg an alle weiteren Automaten gelangt. Auf Grund der Mitteilung, dass der Zählerstand des Vorgangszählers den Wert «Null» aufweist, wird nun auch jeder andere Automat, also nicht derjenige Automat, der die Fälschung entdeckt hat, dazu veranlasst, seinerseits zehn mal die Kartenlaufnummer der als Fälschung entdeckten Kopie mit dem Zählerstand «Null» des Vorgangszählers anstatt der Daten des Automatenvorbenutzers in die Speicher MBKLN und MBVGZ einzuschreiben.

Die verschiedenen Möglichkeiten, wie ein Benutzungsvorgang bei der Vorlage eines Datenträgers bei einem Autmatne ablaufen kann, gehen unmittelbar anschaulich aus dem in der Zeichnung dargestellten Flussdiagramm hervor.

Um nach einer erkannten Kopie für die nächsten zehn Benutzungsvorgänge anstatt der Kartenlaufnummer mit dem zugehörigen Vorgangszähler des jeweiligen Vorbenutzers die oben erläuterten Daten der Kopie an die übrigen.Automaten weiterzugeben, wird ein Fälschungszähler auf «10» gestellt, der bei jedem Benutzungsvorgang um «1» vermindert wird. Sobald der Fälschungszähler wieder auf «0» steht, werden wieder die Vorbenutzer-Daten verwendet.

## Patentansprüche

1. Verfahren zur Erkennung von gefälschten Datenträgern, insbesondere von kopierten Magnetkarten, auf denen ausser Identifikationsdaten und anderen Daten ein finanzielles Guthaben speicherbar ist und mit denen an einer vorgebbaren Anzahl von in einem zugelassenen Bereich aufgestellten Automaten bei einem Benutzungsvorgang durch Vorlage eines Datenträgers eine wählbare Automatenleistung abgerufen wird, wobei der Gegenwert der erbrachten Automatenleistung von dem bisherigen Guthaben abgebucht und das Restguthaben auf dem Datenträger abgespeichert wird, wobei bei der Vorlage eines Datenträgers bei einem Automaten ausser den zur Erbringung der gewählten Automatenleistung undf der zugehörigen Guthaben-Abbuchung erforderlichen Massnahmen folgende Arbeitsschritte von dem gegenwärtig benutzten Automaten ausgeführt werden:
1.1 Es wird eine auf dem vorliegenden Datenträger vermerkte und zu seiner Identifikation dienende Laufnummer gelesen und gespeichert;
1.2 es wird die auf dem vorliegenden Datenträger vermerkte Anzahl seiner bisherigen Benutzungsvorgänge gelesen und gespeichert;
1.3 es wird auf dem vorliegenden Datenträger die Anzahl der vermerkten Benutzungsvorgänge um «Eins" erhöht; gekennzeichnet durch folgende Verfahrensschritte:
1.4 es wird die auf dem vorliegenden Datenträger vermerkte Laufnummer wenigstens eines anderen Datenträgers gelesen, die bei einem vorhergehenden Benutzungsvorgang des vorliegenden Datenträgers von dem dabei benutzten Automaten auf den vorliegenden Datenträger aufgebracht worden ist;
1.5 es wird die auf dem vorliegenden Datenträger vermerkte Anzahl der bisherigen Benutzungsvorgänge des wenigstens einen anderen Datenträgers gelesen, die bei dem vorhergehenden Benutzungsvorgang des vorliegenden Datenträgers von dem dabei benutzten Automaten auf den vorliegenden Datenträger aufgebracht worden ist;
1.6 es wird auf den vorliegenden Datenträger die im gegenwärtig benutzten Automaten gespeicherte Laufnummer wenigstens eines im gegenwärtig benutzten Automaten zuvor verwendeten Datenträgers aufgebracht;
1.7 es wird auf den vorliegenden Datenträger die im gegenwärtig benutzten Automaten gespeicherte Anzahl der Benutzungsvorgänge des wenigstens einen im gegenwärtig benutzten Automaten zuvor verwendeten Datenträgers aufgebracht und
1.8 es wird die im gegenwärtig benutzten Automaten gespeicherte Anzahl der bisherigen Benutzungsvorgänge des vorliegenden Datenträgers mit der gelesenen Anzahl seiner bisherigen Benutzungsvorgänge verglichen und ein Fälschungserkennungssignal ausgelöst, wenn die gelesene Anzahl kleiner ist als die gespeicherte Anzahl der Benutzungsvorgänge.

2. Verfahren nach Anspruch 1, dadurch gekennzeichnet, dass auf den vorliegenden Datenträger die im gegenwärtig benutzten Automaten gespeicherte Laufnummer und die Anzahl der Benutzungsvorgänge eines einzigen zuvor im gegenwärtig benutzten Automaten verwendeten Datenträgers aufgebracht werden.

3. Verfahren nach Anspruch 2, dadurch gekennzeichnet, dass die Laufnummer und Anzahl der Benutzungsvorgänge des unmittelbar zuvor verwendeten Datenträgers aufgebracht werden.

4. Verfahren nach einem der vorhergehenden Ansprüche, dadurch gekennzeichnet, dass nach der Auslösung eines Fälschungserkennungssignals der als Fälschung erkannte Datenträger vom Automaten einbehalten und somit dem Zugriff des Benutzers entzogen wird.

5. Verfahren nach einem der vorhergehenden Ansprüche, dadurch gekennzeichnet, dass nach der Erkennung eines gefälschten Datenträgers vorübergehend, für eine vorgebbare Anzahl von nachfolgenden Benutzungsvorgängen jeweils die Laufnummer und Anzahl der Benutzungsvorgänge des gefälschten Datenträgers auf den bei einer Benutzung jeweils vorliegenden Datenträger aufgebracht werden.

6. Verfahren nach Anspruch 5, dadurch gekennzeichnet, dass die Laufnummer und Anzahl der Benutzungsvorgänge des gefälschten Datenträgers bei zehn nachfolgenden Benutzungsvorgängen aufgebracht werden.

7. Verfahren nach einem der vorhergehenden Ansprüche, dadurch gekennzeichnet, dass unmittelbar nach der Erkennung eines gefälschten Datenträgers dessen Anzahl der Benutzungsvorgänge auf «Null» gesetzt wird.

8. Verfahren nach Anspruch 7, dadurch gekennzeichnet, dass jeder Automat, der bei einem zur Benutzung vorliegenden Datenträger als Anzahl der Benutzungsvorgänge des vorbenutzten Datenträgers eine «Nuii" vorfindet, bei einer vorgebbaren Anzahl von nachfolgenden Benutzungsvorgängen jeweils die Anzahl _{"}Null» der Benutzungsvorgänge und die zugehörige Laufnummer auf den bei einer Benutzung jeweils vorliegenden Datenträger als Vorbenutzerdaten aufbringt.

9. Datenträger zur Durchführung des Verfahrens nach einem der vorhergehenden Ansprüche, auf welchem ausser den zur korrekten Abwicklung eines Geschäftes für den Bezug von Automatenleistung zur Sicherung gegen Fälschungen für Sicherungsdaten auf dem Datenträger ein Speicher (MKKLN) für eine individuelle Laufnummer des Datenträgers und
ein Speicher (MKVGZ) für einen Vorgangszähler des Datenträgers, in welchem die Anzahl seiner Benutzungsvorgänge speicherbar ist, vorhanden sind, dadurch gekennzeichnet, dass
ein Speicher (MBKLN) für die Laufnummer eines Automatenvorbenutzers und
ein Speicher (MBVGZ) für einen Vorgangszähler, in welchem die Anzahl der Benutzungsvorgänge des Datenträgers des Automatenvorbenutzers speicherbar ist, vorhanden sind.
10. Datenträger nach Anspruch 9, dadurch gekennzeichnet, dass der Datenträger als Magnetkarte ausgebildet ist, auf welcher die Daten magnetisch kodiert gespeichert sind.
11. Datenträger nach Anspruch 10, dadurch gekennzeichnet, dass die Daten in einer vorgebbaren Kartenspur speicherbar sind.

## Claims

1. Method for the recognition of counterfeit data carriers, particularly copied magnetic cards, on which, apart from identification data and other data can be stored a financial balance and with which it is possible to call on a selectable machine service at a predeterminable number of machines set up in an allowed area during a use transaction by presenting a data carrier, the machine service being deducted from the previous balance and the residual balance being stored on the data carrier, whereby, on presenting a data carrier to a machine, apart from the measures necessary for providing the chosen machine service and the associated balance deduction, the following working steps are performed by the presently used machine:
1.1 the serial number noted on the present data carrier and serving for the identification thereof is read and stored,
1.2 the number of previous use transactions noted on the present data carrier is read and stored,
1.3 on the present data carrier the number of noted transactions is increased by "one", characterized by the following method steps:
1.4 the serial number noted on the present data carrier of at least one other data carrier is read and which was applied to the present data carrier during a previous use transaction thereof by the then used machine,
1.5 the number of previous transactions of the at least one other data carrier noted on the present data carrier is read, having been applied during the preceding transaction for the present data carrier by the then used machine;
1.6 to the present data carrier is applied the serial number of at least one data carrier previously used in the presently used machine and which is stored in the latter ;
1.7 to the present data carrier is applied the number of transactions of the at least one data carrier previously used in the presently used machine and stored in the latter; and
1.8 the number of previous use transactions of the present data carrier stored in the presently used machine is compared with the read number of its previous transactions and a counterfeiting recognition signal is initiated if the read number is smaller than the stored number of transactions.

2. Method according to claim 1, characterized in that to the present data carrier are applied the serial number stored in the presently used machine and the number of transactions of a single data carrier previously used in the presently used machine.

3. Method according to claim 2, characterized in that the serial number and number of use transactions of the immediately previously used data carrier are applied.

4. Method according to one of the preceding claims, characterized in that after initiating a counterfeiting recognition signal the data carrier recognized as counterfeit is retained by the machine and can consequently no longer be used by the user.

5. Method according to one of the preceding claims, characterized in that following the recognition of a counterfeit data carrier for a predeterminable number of follwing transactions in each case the serial number and number of transactions of the counterfeit data carrier are applied to the data carrier being presently used.

6. Method according to claim 5, characterized in that the serial number and number of transactions of the counterfeit data carrier are applied during ten successive transactions.

7. Method according to one of the preceding claims, characterized in that immediately following the recognition of a counterfeit data carrier, its number of transactions is set to "zero".

8. Method according to claim 7, characterized in that each machine which finds in a data carrier to be used a "zero" as the number of transactions of the previously used data carrier, for a predeterminable number of following transactions in each case applies the number "zero" of the transactions and the associated serial number to the data carrier being presently used in the form of prior user data.

9. Data carrier for performing the method according to one of the preceding claims which, apart from the data necessary for the correct performance of a transaction for obtaining a machine service, carries for preventing counterfeiting
a memory (MKKLN) for an individual serial number of the data carrier and
a memory (MKVGZ) for a transaction counter of the data carrier, which can store the number of its use transactions,
characterized in that there are a memory (MBKLN) for the serial number of a machine prior user and
a memory (MBVGZ) for a transaction counter, in which it is possible to store the number of transactions of the data carrier of the machine prior user.

10. Data carrier according to claim 9, characterized in that the data carrier is in the form of a

magnetic card, on which the data are stored in magnetically coded form.

11. Data carrier according to claim 10, characterized in that the data can be stored in a predeterminable card track.

## Revendications

1. Procédé de détection de supports de données falsifiés, notamment de cartes magnétiques copiées sur lesquelles on peut stocker, en dehors des données d'identification et autres données, un crédit financier, et permettant d'appeler une opération automatique sélectionnable, sur un nombre donné d'appareils automatiques installés dans une zone autorisée lors d'une utilisation, par présentation d'un support de données, la contre- valeur de l'opération automatique effectuée étant déduite de l'ancien avoir et le solde mémorisé sur le support de données, et les étapes suivantes étant effectuées par l'appareil automatique présentement utilisé, lorsqu'un support de données lui est présenté, en dehors des mesures nécessaires à la réalisation de l'opération automatique sélectionnée ainsi que du prélèvement correspondant sur l'avoir:
1.1. un numéro d'ordre inscrit sur le présent support de données et servant à son identification est lu et mis en mémoire;
1.2. le nombre de ses utilisations antérieures inscrit sur le présent support de données est lu et mis en mémoire;
1.3. le nombre des utilisations inscrites sur le présent support de données est augmenté de «un»; caractérisé par les étapes de procédé suivantes:
1.4. le numéro d'ordre inscrit sur le présent support de données d'au moins un autre support de données est lu, numéro d'ordre qui avait été porté sur le présent support de données lors d'une utilisation précédente du présent support de données par l'appareil automatique utilisé alors;
1.5. le nombre d'utilisations antérieures d'au moins un autre support de données, inscrit sur le présent support de données, est lu, nombre qui avait été porté sur le présent support de données, lors de l'utilisation précédente du présent support de données par l'appareil automatique utilisé alors;
1.6. le numéro d'ordre mis en mémoire dans l'appareil automatique utilisé présentement, d'au moins un support de données utilisé au préalable dans l'appareil automatique utilisé présentement, est porté sur le présent support de données;
1.7. le nombre d'utilisations, mis en mémoire dans l'appareil automatique utilisé présentement, d'au moins un support de données utilisé auparavant dans l'appareil automatique utilisé présentement, est porté sur le présent support de données et
1.8. le nombre d'utilisations antérieures du présent support de données, mis en mémoire dans l'appareil automatique utilisé présentement, est comparé au nombre lu de ses utilisations antérieures et un signal de détection de falsification est déclenché, si le nombre lu est inférieur au nombre d'utilisations mis en mémoire.

2. Procédé selon la revendication 1, caractérisé en ce que le numéro d'ordre mis en mémoire dans l'appareil automatique utilisé présentement, et le nombre d'utilisations d'un seul support de données utilisé auparavant dans l'appareil automatique utilisé présentement, sont portés sur le présent support de données.

3. Procédé selon la revendication 2, caractérisé en ce que le numéro d'ordre et le nombre d'utilisations du support de données utilisé immédiatement auparavant, sont inscrits.

4. Procédé selon l'une des revendications 1 à 3, caractérisé en ce qu'après déclenchement d'un signal de détection de falsification, le support de données reconnu falsifié, est conservé par l'appareil automatique, et par conséquent interdit d'accès par l'utilisateur.

5. Procédé selon l'une des revendications 1 à 4, caractérisé en ce qu'après détection d'un support de données falsifié, le numéro d'ordre et le nombre d'utilisations du support de données falsifié sont inscrits provisoirement, pour un nombre donné d'utilisations ultérieures, sur le support de données présenté pour une utilisation.

6. Procédé selon la revendication 5, caractérisé en ce que le numéro d'ordre et le nombre d'utilisations du support de données falsifié est inscrit lors des dix utilisations suivantes.

7. Procédé selon l'une des revendications 1 à 6, caractérisé en ce qu'immédiatement après détection d'un support de données falsifié, son nombre d'utilisations est porté à «zéro".

8. Procédé selon la revendication 7, caractérisé en ce que chaque appareil automatique qui trouve un «zéro" sur un support de données présenté pour utilisation, comme nombre d'utilisations du support de données déjà utilisé, inscrit à chaque fois le nombre «zéro» d'utilisations, ainsi que le numéro d'ordre correspondant sur le support de données présenté pour une utilisation, comme données relatives à l'utilisateur précédent, et ce pour un nombre donné d'utilisations ultérieures.

9. Support de données pour la mise en oeuvre du procédé selon l'une des revendications 1 à 8 sur lequel se trouvent, outre les mémoires nécessaires à l'accomplissement correct d'une opération par un appareil automatique, pour garantir contre les falsifications des données de protection portées sur le support de données,
une mémoire (MKKLN) pour un numéro d'ordre personnel du support de données et
une mémoire (MKVGZ) pour un compteur d'opérations du support de données dans laquelle peut être stocké le nombre de ses utilisations, caractérisé en ce qu'il comporte:
une mémoire (MBKLN) pour le numéro d'ordre d'un précédent utilisateur d'appareil automatique et une mémoire (MBVGZ) pour un compteur d'opérations dans laquelle peut être stocké le nombre d'utilisations du support de données du précédent utilisateur d'appareil automatique.

10. Support de données selon la revendication 9, caractérisé en ce que le support de données est une carte magnétique sur laquelle les données sont mises en mémoire au moyen d'un code magnétique.

11. Support de données selon la revendication 10, caractérisé en ce que les données peuvent être mises en mémoire dans une piste de carte donnée.
